# EUROPÄISCHE PATENTSCHRIFT

(11) **EP 0 737 805 B1**
(45) Veröffentlichungstag und Bekanntmachung des Hinweises auf die Patenterteilung: **03.01.2001**
(21) Anmeldenummer: 96100962.8
(22) Anmeldetag: 24.01.1996
(51) Int. Cl.: F02D 41/18, F02D 41/04

(54) **Einrichtung zum Bestimmen eines Lastsignals bei einer Brennkraftmaschine**
Apparatus to determine a load signal for a combustion engine
Dispositif pour déterminer un signal de charge pour un moteur à combustion interne

(30) Priorität: 13.04.1995 DE 19513975
(43) Veröffentlichungstag der Anmeldung: 16.10.1996
(73) Patentinhaber: ROBERT BOSCH GMBH, 70442 Stuttgart (DE)
(72) Erfinder: Kratt, Alfred, Dipl.-Ing., D-71701 Schwieberdingen (DE); Nusser, Claus-Dieter, D-71701 Schwieberdingen (DE); Lischwe, Markus, Dipl.-Ing., D-56745 Rieden (DE)

(56) Entgegenhaltungen:
- EP-A- 0 154 509
- DE-A- 2 840 793
- US-A- 5 241 857

## Beschreibung

### Stand der Technik

Die Erfindung geht aus von einer Einrichtung zum Bestimmen eines Lastsignals bei einer Brennkraftmaschine nach der Gattung des Hauptanspruchs. Bekannt ist aus der DE 28 40 793 ein Verfahren zum Bestimmen der von einer Brennkraftmaschine angesaugten Luftmasse mittels eines den Luftmassenstrom erfassenden Sensors, dessen Ausgangssignal zu bestimmten Zeiten oder bestimmten Winkelstellungen abgetastet wird, die abgetasteten Werte über einen vorgegebenen Winkelbereich zur Erfassung der Luftmasse pro Hub aufsummiert werden und dieser aufsummierte Wert nachfolgend mittels eines Kennfeldes korrigiert wird. Bei dieser Korrektur können Pulsationen im Ansaugrohr bei bestimmten Kombinationen der Betriebskenngrößen Drehzahl und Last berücksichtigt werden (Spalte 6, Zeilen 25 bis 45).

Aufgabe in der Erfindung ist es, eine entsprechende Einrichtung zu schaffen, die auf möglichst einfache Art und Weise an die speziellen Anforderungen von Brennkraftmaschinen angepaßt ist.

### Zeichnung

Ein Ausführungsbeispiel der Erfindung ist in der Zeichnung dargestellt und in der nachfolgenden Beschreibung näher erläutert. Es zeigt Figur 1 ein Diagramm mit dem Drosselklappenwinkel aufgetragen über der Drehzahl und mit eingezeichneten Bereichen, in denen es aufgrund von Pulsationen im Ansaugrohr zu Fehlmessungen kommen kann.

In Figur 2 ist das Lastsignal TL dargestellt, aufgetragen über dem Drosselklappenwinkel und ebenfalls mit einem eingezeichneten Bereich, bei dem Fehlmessungen möglich sind.

Figur 3 zeigt ein Flußdiagramm zur Erläuterung der erfindungsgemäßen Einrichtung und Figur 4 eine grobe Darstellung des Korrekturfaktors aufgetragen über der Drehzahl.

### Beschreibung des Ausführungsbeispieles

Bei allen Motoren gibt es Drehzahl-Last-Bereiche, in denen im Saugrohr Pulsationen oder Rückströmungen auftreten. Wird ein Heißfilmluftmassenmesser (HFM) zur Messung des Luftdurchsatzes verwendet, dann kann je nach Bauart des HFM die Verarbeitung seines Ausgangssignals in diesen Bereichen ein falsches Lastsignal ergeben, was zur Ausmagerung oder Überfettung des Gemisches führt. Dieser Fehler bei der Lasterfassung kann sehr groß sein, so daß der Motor dann nicht mehr optimal betrieben werden kann. Das Auftreten und die Größe der Pulsationen und Rückströmungen sind von der Stellung der Drosselklappe abhängig und treten i.d.R. in einem Drosselklappenbereich auf, in dem schon die maximale Saugrohrfüllung vorhanden ist.

Figur 1 zeigt Bereiche im Drehzahl-Drosselklappenwinkel-Kennfeld, in denen Fehlmessungen aufgrund von Pulsationen möglich sind. Dabei wird deutlich, daß sich diese möglichen Fehlmessungen ab mittleren Öffnungen der Drosselklappe und bei speziellen Drehzahlbereichen ergeben. Dies aufgrund der dann gegebenen physikalisch pneumatischen Verhältnisse im Luftansaugrohr.

Das Diagramm von Figur 2 verdeutlicht, daß das Lastsignal TL bei konstanter Drehzahl im Bereich unterer Drosselklappenöffnungswinkel ansteigt, sich bei größeren Öffnungswinkeln hingegen nicht mehr, oder nur noch geringfügig ändert. Deshalb wird entsprechend der Erfindung vor dem Erreichen des schraffiert gezeichneten Bereichs hoher Drosselklappenöffnungswinkel mit der Möglichkeit von Fehlmessungen das Lastsignal eingefroren und mit einem Ersatzlastsignal weiter gerechnet.

Dargestellt ist dies in Figur 3.
Figur 3 zeigt einen Ausschnitt aus einem Flußdiagramm bei der Bildung des Lastsignals im Zusammenhang mit der Bestimmung der einzuspritzenden Kraftstoffmenge bei einer Brennkraftmaschine. Mit Block 10 sei die Bestimmung des Lastsignals TL aus Meßsignalen des Heißfilmluftmassenmessers (HFM) angegeben. Es folgt eine Abfrage 11 dahingehend, ob die Drehzahl n unter einem Schwellwert n0 und der Drosselklappenöffnungswinkel WDK über einem entsprechenden Schwellwert WDK0 liegt. Ist das Ergebnis der Abfrage "NEIN", dann schließt sich mit 12 der Berechnungsblock für die Bestimmung der einzuspritzenden Kraftstoffmenge TI an. Hat jedoch die Schwellwertabfrage ein "JA" ergeben, dann markiert dies das Ende des Bereichs ohne Risiko einer Fehlmessung und das Lastsignal TL aus Block 10 wird entsprechend Block 13 eingefroren, das heißt gespeichert. Nachfolgend wird ein Ersatzlastsignal in Block 14 gebildet entsprechend der Formel$\text{TLErsatz = TLeingefroren * Faktor f(n).}$

Im weiteren Verlauf wird dieser Ersatzlastwert dann gesetzt (Block 15) und dient als Eingangsgröße für den nachfolgenden Block 12 für die Bestimmung der Einspritzmenge.

Das Flußdiagramm von Figur 3 macht deutlich, daß, solange der HFM ein noch nicht verfälschtes Ergebnis liefert, mit einem auf der Basis der HFM-Werte ermittelten Lastsignal TL gerechnet wird. Besteht jedoch die Gefahr von Fehlmessungen, dann wird der letzte "korrekte" Wert eingefroren, mit einem drehzahlabhängigen Korrekturfaktor versehen und dient bei den weiteren Berechnungsschritten als Ersatzlastsignal.

Figur 4 zeigt ein Beispiel für einen von der Drehzahl abhängigen Korrekturfaktor, wie er in Block 14 am Flußdiagramm von Figur 3 verwendet werden kann. Erkennbar ist im konkreten Fall eine Tendenz von kleiner 1 zu größer 1 bei steigender Drehzahl, wobei diese Faktorkennlinie selbstverständlich auf den Einzelfall des betreffenden Motors abgestimmt sein muß. In einem derartigen Einzelfall haben sich folgende Werte als zweckmäßig ergeben.

| n | 600 | 800 | 1200 | 1600 | 2000 | 2400 |
|---|---|---|---|---|---|---|
| WDKBL | 30 | 40 | 40 | 40 | 42 | 45 |
| Faktor | 0.95 | 1.0 | 1.02 | 1.05 | 1.1 | 1.15 |

Dieser Faktor stellt somit die Änderung des Ersatzlastwertes bei sich ändernder Drehzahl dar.

Beim Erreichen der Drosselklappenstellung, die in der oben beschriebenen Kennlinie von Fig. 2 eingetragen ist, wird der Faktor der momentanen Drehzahl abgespeichert. Bei steigender bzw. fallender Drehzahl wird dann jeweils der zur Drehzahl gehörende Faktor aus der Kennlinie genommen und der abgespeicherte von diesem subtrahiert. Zum Ergebnis wird 1 addiert. Der sich so ergebende Wert wird mit dem gespeicherten TL-Wert multipliziert und man erhält den Ersatzlastwert, der in Block 15 an die Stelle des aktuellen Lastwertes tritt.

Verläßt die Drehzahl applizierbare Drehzahl-Last-Bereiche, in denen HFM-Meßfehler auftreten, wird diese Funktion wieder ausgeschaltet.

Um höhenunabhängig zu sein, kann über den Drosselklappenwinkel unter Umständen korrigert werden.

Erwähnt sei noch, daß das "Einfrieren" von TL den Vorteil hat, daß so lange wie möglich mit der korrekten Luftmasse (TL) gearbeitet wird.

## Patentansprüche

1. Einrichtung zum Bestimmen eines die tatsächliche Luftmasse pro Hub angebenden Lastsignals bei einer Brennkraftmaschine ausgehend von Signalen, die den jeweils momentanten Luftdurchsatz im Ansaugrohr angeben und wobei diese Signale mittelbar oder unmittelbar über einen vorgegebenen Winkelbereich der Kurbelwelle zur Bildung eines Lastsignals tL aufsummiert werden,
dadurch gekennzeichnet, daß
- in wenigstens einem ersten vorbestimmten Bereich von Drehzahlen und Drosselklappenstellungen das Lastsignal unmittelbar als Berechnungsgrundlage für die einzuspritzende Kraftstoffmenge dient, und
- in zweiten Bereichen der letzte Wert aus dem ersten Bereich einer wenigstens drehzahlabhängigen Korrektur unterzogen wird und dieser korrigierte Wert als Ersatzlastsignal verwendet wird.

2. Einrichtung nach Anspruch 1, dadurch gekennzeichnet, daß die drehzahlabhängige Korrektur multiplikativ erfolgt.

3. Einrichtung nach Anspruch 2, dadurch gekennzeichnet, daß der Faktor der multiplikativen Korrektur in der Tendenz mit steigender Drehzahl höher wird.

## Claims

1. Device for determining a load signal specifying the actual air mass per stroke in the case of an internal combustion engine, proceeding from signals which specify the respective instantaneous air-flow rate in the induction pipe, these signals being summed indirectly or directly over a prescribed angular range of the crankshaft in order to form a load signal tL,
characterized in that
- in at least a first predetermined range of speeds and throttle positions the load signal serves directly as the basis for calculating the fuel quantity to be injected, and
- in second ranges the last value from the first range is subjected to an at least speed-dependent correction, and this corrected value is used as replacement load signal.

2. Device according to Claim 1, characterized in that the speed-dependent correction is performed multiplicatively.

3. Device according to Claim 2, characterized in that the factor of the multiplicative correction tends to increase with rising speed.

## Revendications

1. Dispositif pour déterminer un signal de charge indiquant la masse d'air effective par course pour des signaux d'un moteur à combustion interne indiquant le débit massique d'air instantané dans la tubulure d'aspiration, ces signaux étant additionnés directement ou indirectement dans une plage angulaire prédéterminée du vilebrequin pour former un signal de charge, TL,
caractérisé en ce que
- dans au moins une première plage prédéterminée de régime et de position du volet d'étranglement, le signal de charge est utilisé directement comme base de calcul de la quantité de carburant à injecter et,
- dans des secondes plages, on soumet la dernière valeur de la première plage à une correction dépendante au moins de la vitesse de rotation et on utilise cette valeur corrigée comme substitut du signal de charge.

2. Dispositif selon la revendication 1,
caractérisé en ce que
la correction dépendante du régime se fait par multiplication.

3. Dispositif selon la revendication 2,
caractérisé en ce que
le coefficient de correction par multiplication est de tendance croissante avec le régime.
